# EUROPÄISCHE PATENTSCHRIFT

(11) **EP 3 390 193 B1**
(45) Veröffentlichungstag und Bekanntmachung des Hinweises auf die Patenterteilung: **08.01.2020**
(21) Anmeldenummer: 17702809.9
(22) Anmeldetag: 26.01.2017
(51) Int. Cl.: B61D 27/00

(54) **KLIMAKANAL FÜR EIN SCHIENENFAHRZEUG, MIT HEIZELEMENT**
AIR-CONDITIONING CHANNEL FOR A RAIL VEHICLE, COMPRISING A HEATING ELEMENT
CONDUITE DE CLIMATISATION POUR UN VÉHICULE FERROVIAIRE, AVEC ÉLÉMENT CHAUFFANT

(30) Priorität: 09.03.2016 DE 102016002347
(43) Veröffentlichungstag der Anmeldung: 24.10.2018
(73) Patentinhaber: Siemens Mobility GmbH, 81739 München (DE)
(72) Erfinder: KASAP, Irfan, 44653 Herne (DE)
(86) Internationale Anmeldenummer: PCT/EP2017/051608
(87) Internationale Veröffentlichungsnummer: WO 2017/153086

(56) Entgegenhaltungen:
- DE-A1-102009 025 299
- DE-A1-102012 207 795
- DE-A1-102013 203 375
- DE-B3-102014 215 682
- DE-C- 648 264
- DE-U1- 29 601 806

## Beschreibung

Die Erfindung bezieht sich auf einen Klimakanal für ein Schienenfahrzeug, mit einem im Inneren des Klimakanals zentral angeordneten Heizelement, das sich über einen Längenabschnitt des Klimakanals erstreckt. Ein solcher Klimakanal ist beispielsweise aus der DE 10 2014 215682 B3 bekannt.

Eine Klimatisierung von Schienenfahrzeugen erfolgt jeweils nach einschlägigen Normen des Nah-, Regional- und Fernverkehrs. Diese Normen legen insbesondere auch Temperaturgrenzen und/oder -differenzen fest, die für die Fahrgäste einen bestimmten Komfort oder eine gewünschte Behaglichkeit im Fahrgastraum bewirken sollen.

Bei insbesondere sehr langen Klimakanälen im Schienenfahrzeug kommt es vor, dass an einer bestimmten Austrittsstelle für die konditionierte Luft, beispielsweise im Bereich der Einstiege eines Schienenfahrzeugs, ohne weitere Maßnahmen die von den Normen vorgegebenen Werte nicht eingehalten werden können. Insbesondere eine schlechte Isolierung der Türen im Bereich der Einstiege sowie große Türöffnungszyklen bewirken einen erheblichen Temperaturabfall im Bereich der Einstiege.

Um beispielsweise dies auszugleichen, werden Klimakanäle der eingangs genannten Art eingesetzt, die mit einem als Nachheizer wirkenden Heizelement ausgestattet sind. Von großer Bedeutung sind bei der Auslegung der Nachheizer eine möglichst gleichmäßige Temperaturschichtung in der Kanalausblasung sowie möglichst niedrige Heizwendeltemperaturen und Druckverluste. Gleichzeitig ist die Ausbildung sog. "HotSpots" im Klimakanal zu vermeiden. Im Bereich dieser "HotSpots" (Wärmestau) zirkuliert die Strömung der von dem Klimakanal geführten Luft und wird durch das Heizelement noch heißer. Darüber hinaus erzeugt dies eine Reduktion des freien Querschnitts des Klimakanals, so dass die unerwünschten Druckverluste ansteigen.

Ausgehend hiervon liegt der Erfindung die Aufgabe zugrunde, einen Klimakanal für ein Schienenfahrzeug anzugeben, der sich durch möglichst gleichmäßige Temperaturschichtung und geringe Druckverluste über das Heizelement auszeichnet.

Diese Aufgabe wird bei dem Klimakanal der eingangs genannten Art dadurch gelöst, dass in einem Raum zwischen einem dem Heizelement benachbarten Innenflächenlängsabschnitt des Klimakanals und dem Heizelement eine Anordnung von Umlenkblechen vorgesehen ist, wobei jedes Umlenkblech unter Berücksichtigung einer für den Klimakanal vorgegebenen Strömungsrichtung zu einem dazu stromaufwärts gelegenen, angrenzenden Teil des Innenflächenlängsabschnitts des Klimakanals in einem stumpfen Winkel steht.

Die gewählte Anordnung für die Umlenkbleche gewährleistet, wie von den Erfindern vorgenommene Versuche gezeigt haben, eine recht gleichmäßige Temperaturschichtung in der Kanalausblasung, geringe Druckverluste über das Heizelement und auch niedrige Temperaturen des Heizelements.

Auch die Ausbildung sog. "HotSpots" wird wirksam vermindert, so dass insbesondere im Bereich der Umlenkbleche und des Heizelements die Strömung nicht nennenswert zirkuliert. Dementsprechend sind die Druckverluste über das Heizelement eher gering.

Bevorzugt kann der Klimakanal einen rechtwinkeligen Querschnitt aufweisen, wobei dann die Umlenkbleche auf zwei gegenüberliegende Innenflächenabschnitte des Klimakanals verteilt sind. Beispielsweise liegen an gegenüberliegenden Innenflächenabschnitten des Klimakanals jeweils zwei Umlenkbleche. Bei Bedarf können auch die weiteren, dem Heizelement benachbarte Innenflächenabschnitte ebenfalls mit Umlenkblechen ausgestattet sein.

Die Umlenkbleche sind bevorzugt abwechselnd an einander gegenüberliegenden Innenflächenabschnitten des Klimakanals angeordnet. Hierdurch wird der lichte Querschnitt nur um ca. den Teil eines Umlenkblechs verkleinert und nicht um zwei Umlenkbleche. Dies führt dazu, dass die Druckverluste geringer sind.

Es ist von Vorteil, wenn die Umlenkbleche an dem einen Innenflächenabschnitt des Klimakanals gegenüber den Umlenkblechen an dem anderen Innenflächenabschnitt des Klimakanals versetzt angeordnet sind, und zwar in Längsrichtung des Klimakanals gesehen, bei dem es sich typischer Weise um ein gerades, langgestrecktes Bauteil handelt.

Die Umlenkbleche können an den gegenüberliegenden Innenflächenabschnitten des Klimakanals in gleichen Abständen zueinander angeordnet sein.

Es ist bevorzugt, wenn der Klimakanal als Gehäuse für das Heizelement ausgebildet ist. In dieser Ausführungsform wird das Gehäuse des Heizelements in Längsrichtung des Klimakanals an angrenzende Komponenten einer Klimakanalanordnung angeschlossen. Alternativ wäre es auch möglich, dass ein Klimakanalabschnitt mit einem zu öffnenden Deckel versehen ist, durch den das Heizelement in seine zentrale Position im Inneren des Klimakanals einsetzbar ist.

Die Umlenkbleche sind bevorzugt an den Innenflächenabschnitten des Klimakanals befestigt, beispielsweise per Schraubverbindung. In dieser Weise ergibt sich eine einfache Anbringung der Umlenkbleche.

Das Heizelement kann als sich über den Innenflächenlängsabschnitt erstreckende Heizschlange ausgebildet sein. Dabei ist es für einen günstigen Strömungsfluss bevorzugt, wenn eine Wicklung der Heizschlange um eine Querachse des Klimakanals herum angeordnet ist. Durch Ablösung der Strömung an der Umlenkkante wird Turbulenz erzeugt, die für die Wärmeübertragung von Vorteil ist. Die Turbulenz behaftete Strömung umströmt dann die Heizschlange.

Bevorzugt liegt der stumpfe Winkel zwischen den Umlenkblechen und den dazu stromaufwärts gelegenen, angrenzenden Teilen des Innenflächenlängsabschnitts in einem Bereich zwischen 125° und 165°, bevorzugt 140° bis 150°. Die Einhaltung dieser Winkelmaße bewirkt, dass die Umlenkbleche gleichzeitig einen geringen Druckverlust, jedoch eine hohe Turbulenz bewirken.

Ein Ausführungsbeispiel der Erfindung wird nachfolgend unter Bezugnahme auf die Zeichnungen noch näher erläutert. Es zeigen:
- Figur 1: eine perspektivische, längsgeschnittene Ansicht eines Klimakanals und
- Figur 2: eine weitere perspektivische Ansicht des Klimakanals von Figur 1.

Wie aus Figur 1 hervorgeht, umfasst eine Klimakanalanordnung, die beispielsweise in einem Schienenfahrzeug eingesetzt ist, einen einzelnen geraden und langgestreckt ausgebildeten Klimakanal 1, der mit seiner Vorder- und Rückseite jeweils an angrenzende Klimakanäle angeschlossen ist, so dass von einem Kompaktklimagerät stammende, konditionierte Luft in Längsrichtung des Klimakanals 1 transportierbar ist. In der Darstellung von Figur 1 erfolgt die Luftströmung von links nach rechts, veranschaulicht durch die Strömungsrichtung S. Der Klimakanal 1 ist in seinem Inneren mit einem elektrisch betriebenen Heizelement 2 ausgestattet, das in Form einer Heizschlange vorliegt, die sich über einen Innenflächenlängenabschnitt L des Klimakanals 1 erstreckt.

Wie besonders deutlich aus Figur 2 hervorgeht, ist das Heizelement 2 mit seinen beiden Enden an einer Halteplatte 3 befestigt, welche wiederum an einer Innenseite des Innenflächenlängsabschnitts L angebracht ist.

Das Heizelement 2 ist im Inneren des Klimakanals 1 zentral angeordnet, so dass insbesondere zwei einander gegenüberliegende Innenflächenabschnitte 4, 5 in einem Abstand zu den zugeordneten Außenflächen des Heizelements 1 stehen. Dabei sind die Innenflächenabschnitte 4, 5 so gewählt, dass sie an anderen Innenseiten des Klimakanals 1 liegen als das Halteblech 3.

Die das Heizelement 1 bildende Heizschlange ist um eine Querachse des Klimakanals 1 angeordnet, die senkrecht auf dem Halteblech 3 steht. Für eine wirksame Nachheizung von Luft sind die beiden gegenüberliegenden Innenflächenabschnitte 4, 5 im vorliegenden Ausführungsbeispiel mit jeweils zwei in einem Abstand zueinander liegenden Umlenkblechen 5 ausgestattet, die zu der Strömungsrichtung S bzw. stromaufwärts gelegenen Teilen der Innenflächenabschnitte 4, 5 in einem stumpfen Winkel stehen. Ein Winkel von 145° hat sich in Berechnungen als Optimum erwiesen. Ein zu großer Winkel erzeugt zwar wenig Druckverlust, trägt aber dafür zu geringer Turbulenz bei. Ein zu kleiner Winkel führt wiederum zu großem Druckverlust, dafür aber höherer Turbulenz. Die Umlenkbleche 6 nutzen einen Bauraum zwischen den Innenflächen 4, 5 und den zugeordneten Außenflächen des Heizelements 1.

Die Umlenkbleche 6, die dem Innenflächenabschnitt 4 zugeordnet sind, sind gegenüber den Umlenkblechen 6 des Innenflächenabschnitts 5 versetzt angeordnet. Anders ausgedrückt, sind die Umlenkbleche 6 der Innenflächenabschnitte 4, 5 abwechselnd an dem einen Innenflächenabschnitt 4 und an dem anderen Innenflächenabschnitt 5 vorgesehen.

Der Klimakanal 1 hat einen allgemein rechtwinkeligen Querschnitt, wobei das Halteblech 3 an einer der vier Innenseiten des Klimakanals angeordnet ist, während die rechteckigen Innenflächenabschnitte 4, 5 mit den Umlenkblechen 6 senkrecht zu dem Halteblech 3 liegen.

Der anhand der Figuren 1 und 2 erläuterte Klimakanal 1 ist hinsichtlich einer Längsabmessung an die Länge des Heizelements 2 angepasst, so dass er im vorliegenden Anwendungsfall auch als Gehäuse für das Heizelement 3 bezeichnet werden kann.

CFD-Berechungen (nummerische Strömungssimulation) haben gezeigt, dass die vorgesehene Ausbildung des Klimakanals 1 zu einer Nachheizwirkung für konditionierte Luft führt, bei der ohne nennenswerten Wärmestau eine erwünschte gleichmäßige Temperaturschichtung bewirkt wird und ein Druckverlust über das Heizelement 2 vergleichsweise gering ist.

## Patentansprüche

1. Klimakanal (1) für ein Schienenfahrzeug, mit einem im Inneren des Klimakanals (1) zentral angeordneten Heizelement (2), das sich über einen Längenabschnitt des Klimakanals (1) erstreckt,
**dadurch gekennzeichnet, dass**
in einem Raum zwischen einem dem Heizelement (2) benachbarten Innenflächenlängsabschnitt des Klimakanals (1) und dem Heizelement (2) eine Anordnung von Umlenkblechen (6) vorgesehen ist, wobei jedes Umlenkblech (6) unter Berücksichtigung einer für den Klimakanal (1) vorgegebenen Strömungsrichtung (S) zu einem dazu stromaufwärts gelegenen, angrenzenden Teil des Innenflächenlängsabschnitts (L) des Klimakanals (1) in einem stumpfen Winkel steht.

2. Klimakanal (1) nach Anspruch 1,
**dadurch gekennzeichnet, dass**
er einen rechtwinkeligen Querschnitt aufweist, und die Umlenkbleche (6) auf zwei gegenüberliegenden Innenflächenabschnitten (4, 5) des Klimakanals (1) gleich verteilt sind.

3. Klimakanal (1) nach einem der Ansprüche 1 oder 2,
**dadurch gekennzeichnet, dass**
die Umlenkbleche (6) abwechselnd an einander gegenüberliegenden Innenflächenabschnitten (4, 5) des Klimakanals (1) angeordnet sind.

4. Klimakanal (1) nach Anspruch 3,
**dadurch gekennzeichnet, dass**
die Umlenkbleche (6) an dem einen Innenflächenabschnitt (4, 5) des Klimakanals (1) gegenüber den Umlenkblechen (6) an dem anderen Innenflächenabschnitt (4, 5) des Klimakanals (1) versetzt angeordnet sind.

5. Klimakanal (1) nach Anspruch 4,
**dadurch gekennzeichnet, dass**
die Umlenkbleche (6) an den gegenüberliegenden Innenflächenabschnitten (4, 5) des Klimakanals (1) in gleichen Abständen zueinander angeordnet sind.

6. Klimakanal (1) nach einem der Ansprüche 1 bis 5
**dadurch gekennzeichnet, dass**
er als Gehäuse für das Heizelement (2) ausgebildet ist.

7. Klimakanal (1) nach einem der Ansprüche 1 bis 6,
**dadurch gekennzeichnet, dass**
die Umlenkbleche (6) an den Innenflächenabschnitten (4, 5) des Klimakanals (1) befestigt sind.

8. Klimakanal (1) nach einem der Ansprüche 1 bis 7,
**dadurch gekennzeichnet, dass**
das Heizelement (2) als sich über den Innenflächenlängsabschnitt (L) erstreckende Heizschlange ausgebildet ist.

9. Klimakanal (1) nach Anspruch 8,
**dadurch gekennzeichnet, dass**
eine Wicklung der Heizschlange um eine Querachse des Klimakanals (1) herum angeordnet ist.

10. Klimakanal (1) nach einem der Ansprüche 1 bis 9,
**dadurch gekennzeichnet, dass**
der stumpfe Winkel zwischen jedem Umlenkblech (6) und dem dazu stromaufwärts gelegenen, angrenzenden Teil des Innenflächenlängsabschnitts (L) des Klimakanals (1) in einem Bereich von 125° bis 165°, bevorzugt zwischen 135° und 155°, liegt.

## Claims

1. Air conditioning duct (1) for a rail vehicle, having a heating element (2) which is arranged centrally in the interior of the air conditioning duct (1) and extends over a length section of the air conditioning duct (1),
**characterized in that**
an arrangement of deflection baffles (6) is provided in a space between an inner face longitudinal section of the air conditioning duct (1), which inner face longitudinal section is adjacent with respect to the heating element (2), and the heating element (2), each deflection baffle (6) lying at an obtuse angle with respect to an adjoining part of the inner face longitudinal section (L) of the air conditioning duct (1), which adjoining part lies upstream with respect to the said deflection baffle (6), with consideration of a flow direction (S) which is predefined for the air conditioning duct (1).

2. Air conditioning duct (1) according to Claim 1,
**characterized in that**
it has a right-angled cross section, and the deflection baffles (6) are distributed uniformly on two inner face sections (4, 5) of the air conditioning duct (1) which lie opposite one another.

3. Air conditioning duct (1) according to either of Claims 1 and 2,
**characterized in that**
the deflection baffles (6) are arranged in an alternating manner on inner face sections (4, 5) of the air conditioning duct (1) which lie opposite one another.

4. Air conditioning duct (1) according to Claim 3,
**characterized in that**
the deflection baffles (6) on the one inner face section (4, 5) of the air conditioning duct (1) are arranged offset with respect to the deflection baffles (6) on the other inner face section (4, 5) of the air conditioning duct (1).

5. Air conditioning duct (1) according to Claim 4,
**characterized in that**
the deflection baffles (6) on the inner face sections (4, 5) of the air conditioning duct (1) which lie opposite one another are arranged at identical spacings from one another.

6. Air conditioning duct (1) according to one of Claims 1 to 5,
**characterized in that**
it is configured as a housing for the heating element (2).

7. Air conditioning duct (1) according to one of Claims 1 to 6,
**characterized in that**
the deflection baffles (6) are fastened to the inner face sections (4, 5) of the air conditioning duct (1).

8. Air conditioning duct (1) according to one of Claims 1 to 7,
**characterized in that**
the heating element (2) is configured as a heating coil which extends over the inner face longitudinal section (L).

9. Air conditioning duct (1) according to Claim 8,
**characterized in that**
a winding of the heating coil is arranged around a transverse axis of the air conditioning duct (1).

10. Air conditioning duct (1) according to one of Claims 1 to 9,
**characterized in that**
the obtuse angle between each deflection baffle (6) and that adjoining part of the inner face longitudinal section (L) of the air conditioning duct (1) which lies upstream of it lies in a range from 125° to 165°, preferably between 135° and 155°.

## Revendications

1. Conduite (1) de conditionnement d'air d'un véhicule ferroviaire, comprenant un élément (2) de chauffage, qui est disposé de manière centrale à l'intérieur de la conduite (1) de conditionnement d'air et qui s'étend sur une partie en longueur de la conduite (1) de conditionnement d'air, **caractérisée en ce qu'**
il est prévu, dans un espace entre une partie en longueur de surface intérieure, voisin de l'élément (2) de chauffage, de la conduite (1) de conditionnement d'air et l'élément (2) de chauffage, un agencement de chicanes (6), chaque chicane (6) faisant, en tenant compte d'un sens (S) d'écoulement donné à l'avance pour la conduite (1) de conditionnement d'air, un angle obtus avec une partie, voisine et située en amont, de la partie (L) en longueur de surface intérieure de la conduite (1) de conditionnement d'air.

2. Conduite (1) de conditionnement d'air suivant la revendication 1,
**caractérisée en ce qu'**
elle a une section transversale rectangulaire et les chicanes (6) sont réparties également sur deux parties (4, 5) de surface intérieure opposées de la conduite (1) de conditionnement d'air.

3. Conduite (1) de conditionnement d'air suivant l'une des revendications 1 ou 2,
**caractérisée en ce que**
les chicanes (6) sont disposées en alternance sur des parties (4, 5) de surface intérieure opposées de la conduite (1) de conditionnement d'air.

4. Conduite (1) de conditionnement d'air suivant la revendication 3,
**caractérisée en ce que**
les chicanes (6) sont disposées de manière décalée sur l'une des parties (4, 5) de surface intérieure de la conduite (1) de conditionnement d'air par rapport aux chicanes (6) sur l'autre partie (4, 5) de surface intérieure de la conduite (1) de conditionnement d'air.

5. Conduite (1) de conditionnement d'air suivant la revendication 4,
**caractérisée en ce que**
les chicanes (6) sont disposées à de mêmes distances les unes des autres sur les parties (4, 5) de surface intérieure opposées de la conduite (1) de conditionnement d'air.

6. Conduite (1) de conditionnement d'air suivant l'une des revendications 1 à 5,
**caractérisée en ce qu'**
elle est constituée en enveloppe de l'élément (2) de chauffage.

7. Conduite (1) de conditionnement d'air suivant l'une des revendications 1 à 6,
**caractérisée en ce que**
les chicanes (6) sont fixées aux parties (4, 5) de surface intérieure de la conduite (1) de conditionnement d'air.

8. Conduite (1) de conditionnement d'air suivant l'une des revendications 1 à 7,
**caractérisée en ce que**
l'élément (2) de chauffage est constitué sous la forme d'un serpentin de chauffage s'étendant sur la partie (L) en longueur de surface intérieure.

9. Conduite (1) de conditionnement d'air suivant la revendication 8,
**caractérisée en ce qu'**une spire du serpentin de chauffage est disposée tout autour d'un axe transversal de la conduite (1) de conditionnement d'air.

10. Conduite (1) de conditionnement d'air suivant l'une des revendications 1 à 9,
**caractérisée en ce que**
l'angle obtus entre chaque chicane (6) et la partie voisine en amont de la partie (L) en longueur de surface intérieure de la conduite (1) de conditionnement d'air est dans une plage allant de 125° à 165°, de préférence entre 135° et 155°.
